# EUROPÄISCHE PATENTSCHRIFT

(11) **EP 0 515 771 B1**
(45) Veröffentlichungstag und Bekanntmachung des Hinweises auf die Patenterteilung: **12.04.1995**
(21) Anmeldenummer: 92101924.6
(22) Anmeldetag: 05.02.1992
(51) Int. Cl.: F01L 1/24, F01L 1/14

(54) **Stössel für den Ventriltrieb einer Verbrennungskraftmaschine**
Tappet for valve drive in an internal combustion engine
Poussoir de commande de soupape pour moteur à combustion interne

(30) Priorität: 28.05.1991 DE 4117425
(43) Veröffentlichungstag der Anmeldung: 02.12.1992
(73) Patentinhaber: Firma Carl Freudenberg, 69469 Weinheim (DE)
(72) Erfinder: Döhring, Klaus, W-6900 Heidelberg (DE)

(56) Entgegenhaltungen:
- DE-A- 3 409 235
- DE-A- 3 519 015
- DE-A- 3 627 505
- FR-A- 2 584 138
- GB-A- 2 245 327

## Beschreibung

Die Erfindung betrifft einen Stößel für den Ventiltrieb einer Verbrennungskraftmaschine, bestehend aus einem im wesentlichen tassenförmig gestalteten Gehäuse, das auf den Ventilschaft eines Ventils aufstülpbar ist, wobei das Gehäuse zumindest in radialer Richtung außenseitig aus polymerem Werkstoff besteht und in radialer Richtung außenseitig an zumindest einer Stelle von einem Führungsring umschlossen ist.

Ein solcher Stößel ist aus der DE-OS 34 09 235 bekannt. Das äußere Führungsteil des Ventilstößels für Verbrennungskraftmaschinen umfaßt einen Boden aus verschleißfestem Material, der mit dem Nocken der Nockenwelle zusammenwirkt und ein in der Führungsbohrung des Zylinderkopfs gleitendes hohlzylindrisches Schaftteil aus einem spritzbaren polymeren Werkstoff. Zur Befestigung des Bodens am Schaftteil und zur Stützung des Schaftteils aus polymerem Werkstoff ist ein dünnwandiges, aus Blech gezogenes Armierungselement vorgesehen, an dem der Boden befestigbar ist und das in radialer Richtung innenliegend in dem Schaftteil formschlüssig festgelegt ist. Dabei ist allerdings zu beachten, daß die Herstellung des vorbekannten äußeren Führungsteils in fertigungstechnischer Hinsicht wenig befriedigend ist und daß das Schaftteil während der bestimmungsgemäßen Verwendung, insbesondere im Bereich seiner axialen Begrenzungen einem vergleichsweise hohen Verschleiß unterliegt, wodurch die Gebrauchseigenschaften während einer langen Gebrauchsdauer wenig befriedigend sind.

Aus der DE-OS 35 19 015 ist ein Stößel zur Ventilsteuerung, insbesondere für Kraftfahrzeugmotoren bekannt, der aus einer zylinderförmigen Hülse aus Kunststoff besteht, wobei ein Ende der Hülse durch eine Metallscheibe verschlossen ist. Der Außenumfang der Hülse, der die Gleitfläche bildet und in einer Führungsbohrung des Zylinderkopfs in axialer Richtung hin- und herbewegbar ist, weist insbesondere bei langer Gebrauchsdauer im Bereich seiner axialen Begrenzungen einen erhöhten Verschleiß auf.

Aus der DE-OS 35 06 730 ist ein Stößel bekannt, der ein Gehäuse aus metallischem Werkstoff umfaßt, wodurch sich eine hohe zu beschleunigende Masse des Ventiltriebs ergibt. Die zu beschleunigende Masse eines Ventiltriebes ist eine sehr kritische Größe, in die die Stößelmasse direkt eingeht. Durch die vergleichsweise hohe Masse des Stößels wird die Ventilfeder insbesondere bei höheren Drehzahlen außerordentlich stark belastet. Außerdem steigt mit der zu beschleunigenden Masse des Ventiltriebes auch der Verschleiß im Bereich der Stößelführungen und des Gehäusebodens, auf den die Nockenwelle wirkt.

Der Erfindung liegt die Aufgabe zugrunde, einen Stößel sowohl in offener Form mit oder ohne hydraulischen Ventilspielausgleich als auch einen Stößel in geschlossener Form mit hydraulischem Ventilspielausgleich zu zeigen, der durch eine geringe Masse die wirkenden Kräfte im Ventiltrieb reduziert, dadurch die Belastung der im Ventiltrieb enthaltenen Bauteile reduziert und aufgrund des geringeren Verschleißes für bessere Gebrauchseigenschaften über eine längere Gebrauchsdauer sorgt. Außerdem soll der Stößel einfach und kostengünstig herstellbar sein.

Diese Aufgabe wird bei einem gattungsgemäßen Stößel mit den kennzeichnenden Merkmalen von Patentanspruch 1 gelöst. Auf vorteilhafte Ausgestaltungen nehmen die Unteransprüche bezug.

Im einzelnen wird die Aufgabe erfindungsgemäß bei einem Stößel der eingangs genannten Art dadurch gelöst, daß das Gehäuse und der Führungsring unabhängig voneinander herstellbar sind, daß der Führungsring eine umfangsseitige Durchtrennung aufweist und daß der Führungsring unter elastischer Vorspannung in eine Führungsnut des Gehäuses eingeschnappt ist. Dadurch ergibt sich eine nachträgliche Festlegung des Führungsrings im Gehäuse, wodurch das Gehäuse besonders einfach, kostengünstig und separat herstellbar ist. In Abhängigkeit von der Ausgestaltung des Stößelgehäuses und der Größe des polymeren Anteils kann das Gewicht bei sämtlichen tassenförmig gestalteten Stößeln deutlich reduziert werden, was bei gleichbleibender Stößelbeschleunigung geringere Kräfte auf die bewegten Teile und dadurch weniger Verschleiß bedingt oder bei gleicher Kraft eine vergrößerte Beschleunigung des Stößels und des daran angrenzenden Ventils erlaubt, wodurch sich eine bessere Füllung der Brennräume und damit ein verbesserter Wirkungsgrad der Verbrennungskraftmaschine ergibt.

Hierbei ist von Vorteil, daß ein hochwertiger und verschleißfester und dadurch meistens teurer Werkstoff nur dort zur Anwendung gelangt, wo er, aufgrund des auftretenden Verschleißes, auch wirklich nötig ist. Die Hauptstruktur des Stößels kann aus preiswertem, leichtem Material hergestellt werden, da außerhalb der Laufflächen und der sonstig beanspruchten Zonen keine Anforderungen hinsichtlich Verschleißfestigkeit an das Grundmaterial zu stellen sind. Aufgrund der rotierenden Bewegung des Nockens führt der Stößel eine nicht ausschließlich translatorische Bewegung aus. Während der bestimmungsgemäßen Verwendung des Stößels treten auch Kippmomente auf, wodurch die Belastung entlang der in axialer Richtung verlaufenden Lauffläche des Holzylinderteils unterschiedlich groß sind. Die größte Belastung hinsichtlich des Verschleißes liegt in dem dem Nocken am dichtesten benachbarten Bereich. Die zweithöchste Belastung ergibt sich im von dem Nocken am weitesten in axialer Richtung abgewandten Bereich, während der Bereich zwischen diesen beiden Stellen am geringsten belastet ist.

Der Führungsring kann sowohl aus einem polymeren Werkstoff mit hoher Verschleißfestigkeit als auch aus metallischem Werkstoff bestehen. Selbst bei Verwendung eines Führungsringes aus metallischem Werkstoff ergibt sich nur eine unwesentliche Vergrößerung der zu beschleunigenden Masse des Stößels aufgrund der geringen Stärke des Führungsringes.

Die Strukturfestigkeit des Stößels wird durch den preiswerten Kunststoff mit geringem spezifischem Gewicht erbracht, während die Verschleißfestigkeit und damit die guten Gebrauchseigenschaften während einer langen Gebrauchsdauer durch die Führungsringe gewährleistet werden. Nach einer anderen Ausgestaltung kann der Führungsring durchbrochen sein und beispielsweise aus gestanztem Stahlblech bestehen. Er wird in das Werkzeug zur Erzeugung des Stößels eingelegt und mit Kunststoff umspritzt, so daß der Kunststoff des Grundkörpers die Durchbrechungen ausfüllt und die während der bestimmungsgemäßen Verwendung auftretenden Schubkräfte sowohl durch Formschluß als auch durch Haftung überträgt.

Zur besseren Schmierung der einander berührenden Gleitflächen von Führungsbohrung im Zylinderkopf und Führungsring des Stößels können das Gehäuse und/oder der Führungsring mit in radialer Richtung nach außen geöffneten Schmiermitteltaschen versehen sein.

Die in radialer und/oder axialer Richtung außenseitigen Laufflächen können mit eine Plasmabeschichtung versehen sein. Insbesondere die in radialer Richtung außenseitige Lauffläche des Stößels, die relativ zu der Führungsbohrung im Zylinderkopf bewegt wird, unterliegt Verschleiß. Bei Verwendung eines kostengünstigen, polymeren Werkstoffes, der gegebenenfalls eine nicht ausreichende Verschleißfestigkeit aufweist, kann die Lauffläche durch eine Plasmabeschichtung mit einer Schicht aus verschleißfestem Material beschichtet werden, wodurch der Stößel gegen Verschleiß geschützt ist. Bei einer unwesentlichen Erhöhung der Gesamtmasse im Vergleich zu einem unbeschichteten, aber verschleißanfälligeren Stößel, würde so die verschleißkritische Oberfläche geschützt.

Das Gehäuse kann zweiteilig ausgebildet und in axialer Richtung durch einen Gehäuseboden aus einem metallischen oder keramischen Werkstoff begrenzt sein. Wenn der Ventilschaft direkt auf den Gehäuseboden wirkt ist darauf zu achten, daß der Gehäuseboden des Stößels als Gegenläufer zum Nocken so mit dem hohlzylinderförmigen Gegenstück des Gehäuses verbunden ist, daß sowohl Druck- als auch Zugkräfte übertragbar sind. Die Belastung des Gehäusebodens auf Druck erfolgt durch die in axialer Richtung außenseitig benachbarte Nocke, die den Stößel in axialer Richtung zur Öffnung des Ventils bewegt. Zugbelastungen wirken auf den Gehäuseboden durch das Schließen des innenseitig zum Gehäuseboden benachbarten Ventils durch die Ventilfeder, wenn diese einerseits im Zylinderkopf und andererseits im Stößelgehäuse abgestützt. Diese ist üblicherweise einerseits im Zylinderkopf und andererseits im Stößelgehäuse abgestützt. Metallische oder keramische Werkstoffe bieten sich für den Gehäuseboden insbesondere aufgrund ihrer guten Verschleißfestigkeit und der vergleichsweise geringen Wärmedehnung an.

Der Gegenstand der vorliegenden Erfindung wird nachfolgend anhand einiger Ausführungsbeispiele gemäß der Figuren 1 bis 5 weiter erläutert. Diese zeigen die zu berücksichtigenden Einzelkomponenten von Tassenstößeln sowohl in offener Form mit oder ohne hydraulischen Ventilspielausgleich als auch in geschlossener Form mit hydraulischem Ventilspielausgleich teilsweise in schematischer Darstellung:
Die Figuren 1, 2, 3 und 4, zeigen gewichtsoptimierte Tassenstößel in offener Form ohne hydraulischen Ventilspielausgleich und/oder Einzelkomponenten, die für vorteilhafte Gebrauchseigenschaften von Vorteil sind.

In Figur 5 ist ein gewichtsoptimierter Tassenstößel in geschlossener Form mit hydraulischem Ventilspielausgleich dargestellt.

In den Figuren 1, 4 und 5 sind Stößel für den Ventiltrieb einer Verbrennungskraftmaschine dargestellt, bestehend aus einem im wesentlichen tassenförmig gestalteten Gehäuse 1, das auf den Ventilschaft eines hier nicht dargestellten Ventils aufstülpbar ist. Das Gehäuse 1 besteht zumindest in radialer Richtung außenseitig aus einem polymerem Werkstoff, wobei das Gehäuse 1 in radialer Richtung außenseitig an zumindest einer Stelle mit einem Führungsring 3 umschlossen ist.

In Figur 1 ist ein gewichtsoptimierter Tassenstößel dargestellt, in offener Form ohne hydraulischen Ventilspielausgleich. Danach ist vorgesehen, daß das Gehäuse 1 zweiteilig ausgebildet ist, wobei die axiale Lauffläche 1.2 durch einen Gehäuseboden 2 aus metallischem oder keramischem Werkstoff gebildet ist. Die radiale Lauffläche 1.1 ist in den hoch beanspruchten Bereichen des Gehäuses 1 durch Führungsringe gebildet, die das Gehäuse 1 in radialer Richtung außenseitig umschließen. Der Stößel weist im Bereich seiner radialen Laufflächen zwei vergleichsweise hoch beanspruchte Bereiche auf. Die am höchsten beanspruchten Bereiche liegen aufgrund der Kippmomente, die durch die rotierende Nockenwelle auf den Stößel wirken, dem Gehäuseboden am weitesten zugewandt und dem Gehäuseboden am weitesten abgewandt. Die Beanspruchung zwischen diesen beiden Bereichen ist weniger groß. Der Stößel weist, im Vergleich zu bisher bekannten Stößeln, ein geringeres Gewicht auf, weil der Grundkörper des Gehäuses 1 aus einem leichten, polymeren Werkstoff besteht. Die Führungsringe 3 können beispielsweise ebenfalls, wie der Gehäuseboden, aus metallischem Werkstoff bestehen oder durch einen polymeren Werkstoff gebildet sein, der den Anforderungen hinsichtlich guter Gebrauchseigenschaften über eine lange Gebrauchsdauer gerecht wird. Auch bei Verwendung besonders teurer Materialien oder Werkstoffen mit höherer Dichte und dadurch höherem Gewicht, wie beispielsweise Metall, wird das Gesamtgewicht des Stößels kaum negativ beeinflußt, da die entsprechenden Mengen nur sehr gering sind.

In Figur 2 ist der Grundkörper des Gehäuses 1 dargestellt mit eingelegtem Gehäuseboden 2. In dieser Figur sind die Führungsnuten 4, in denen die Führungsringe 3 gemäß Figur 1 festgelegt sind, besonders gut zu erkennen. Die Festlegung der Führungsringe 3 in den Führungsnuten 4 des Gehäuses 1 kann beispielsweise durch Einschnappen und/oder Verklebung erfolgen.

Ein Führungsring 3 gemäß Figur 1 ist in Figur 3 dargestellt. Der Führungsring 3 weist Durchbrechungen 3.1 auf, die beispielsweise kreisförmig gestaltet sein können.

In Figur 4 ist ein Stößel ähnlich dem in Figur 1 beschriebenen dargestellt, wobei die radiale Lauffläche 1.1 durch eine vorgeformte Platte gebildet ist, die eine ähnliche Gestalt aufweist wie der in Figur 3 dargestellte Führungsring 3. Die radiale Lauffläche 1.1 der vorgeformten Platte kann beispielsweise Durchbrechungen aufweisen oder durchgängig gestaltet sein. Der Gehäuseboden 2 ist, wie bei den bisher beschriebenen, zweiteiligen Stößeln so mit dem Grundkörper des Gehäuses 1 verbunden, daß er sowohl Druck- als auch Zugkräfte übertragen kann.

In Figur 5 ist ein Tassenstößel in geschlossener Form mit hydraulischem Ventilspielausgleich dargestellt, dessen Gehäuse 1 entlang seiner radialen Lauffläche 1.1 in den höher beanspruchten Bereichen Führungsringe 3 aufweist, die hier ohne Durchbrechungen dargestellt sind. Sowohl der Grundkörper des Gehäuses 1 als auch das Führungsteil 5, das den Verdrängungskörper 6 aus geschlossenzelligem Schaumstoff, beispielsweise Polyurethan oder Silikon, aufnimmt, sind durch polymeren Werkstoff gebildet. Aufgrund der im Vergleich zu offenen Tassenstößeln ohne hydraulischen Ventilspielausgleich wesentlich größere Anzahl von beweglichen Teilen ist die Verwendung polymerer Werkstoffe zur Gewichtsoptimierung von Stößeln bei derart ausgebildeten Bauteilen besonders vorteilhaft.

Die in den Figuren 1 bis 5 gezeigten Bauteile stellen lediglich Beispiele dar, deren Einzelmerkmale auch untereinander kombiniert werden können. So sind beispielsweise auch plasmabeschichtete, radiale Laufflächen denkbar, die mit einem Gehäuseboden 2 aus metallischem oder keramischem Werkstoff kombiniert sind. Auch können sämtliche Führungsringe mit oder ohne Durchbrechungen und/oder mit oder ohne Schmiermitteltaschen ausgeführt sein.

Der Grundgedanke ist, den jeweiligen Anforderungen entsprechend, verschiedene Materialien an verschiedenen Stellen des Gehäuses so zu verwenden, daß sich eine wesentliche Reduzierung der Stößelmasse ergibt, wodurch entweder die auftretenden Kräfte im Ventiltrieb reduziert werden können oder durch größere Beschleunigungen eine bessere Füllung und ein besserer Wirkungsgrad der Verbrennungskraftmaschine erzielt werden.

## Patentansprüche

1. Stößel für den Ventiltrieb einer Verbrennungskraftmaschine, bestehend aus einem im wesentlichen tassenförmig gestalteten Gehäuse (1), das auf den Ventilschaft eines Ventils aufstülpbar ist, wobei das Gehäuse (1) zumindest in radialer Richtung außenseitig aus polymerem Werkstoff besteht und in radialer Richtung außenseitig an zumindest einer Stelle von einem Führungsring (3) umschlossen ist, dadurch gekennzeichnet, daß das Gehäuse (1) und der Führungsring (3) unabhängig voneinander herstellbar sind, daß der Führungsring (3) eine umfangsseitige Durchtrennung aufweist und daß der Führungsring (3) unter elastischer Vorspannung in eine Führungsnut (4) des Gehäuses (1) eingeschnappt ist.

2. Stößel nach Anspruch 1, dadurch gekennzeichnet, daß der Führungsring (3) aus einem besonderes verschleißfesten, polymerem Werkstoff besteht.

3. Stößel nach Anspruch 1, dadurch gekennzeichnet, daß der Führungsring (3) aus metallischem Werkstoff besteht.

4. Stößel nach Anspruch 1 bis 3, dadurch gekennzeichnet, daß der Führungsring (3) mit dem Gehäuse (1) verklebt ist.

5. Stößel nach Anspruch 1 bis 4, dadurch gekennzeichnet, daß das Gehäuse (1) und/oder der Führungsring (3) mit in radialer Richtung nach außen geöffneten Schmiermitteltaschen versehen ist.

6. Stößel nach Anspruch 1 bis 5, dadurch gekennzeichnet, daß das Gehäuse (1) in radialer und/oder in axialer Richtung außenseitig Laufflächen (1.1, 1.2) aufweist und daß die Laufflächen (1.1, 1.2) durch eine Plasmaschicht gebildet sind.

7. Stößel nach Anspruch 1 bis 6, dadurch gekennzeichnet, daß das Gehäuse (1) zweiteilig ausgebildet ist und in axialer Richtung durch einen Gehäuseboden (2) aus einem metallischen oder keramischen Werkstoff begrenzt ist.

## Claims

1. A tappet for the valve gear of an internal combustion engine, composed of a housing (1) of essentially cup-shaped design which can be slipped onto the valve stem of a valve, the housing (1) being composed of a polymer material on the outside at least in the radial direction and being surrounded by a guide ring (3) in at least one place on the outside in the radial direction, characterised in that the housing (1) and the guide ring (3) can be manufactured independently of one another, that the guide ring (3) has a circumferential division and that the guide ring (3) is snapped into a guide groove (4) of the housing (1) under elastic prestress.

2. A tappet according to claim 1, characterised in that the guide ring (3) is composed of a particularly wear-resistant polymer material.

3. A tappet according to claim 1, characterised in that the guide ring (3) is composed of metallic material.

4. A tappet according to any of claims 1 to 3, characterised in that the guide ring (3) is adhesively bonded to the housing (1).

5. A tappet according to any of claims 1 to 4, characterised in that the housing (1) and/or the guide ring (3) is provided with lubricant pockets which are opened outwards in the radial direction.

6. A tappet according to any of claims 1 to 5, characterised in that the housing (1) has running surfaces (1.1, 1.2) on the outside in the radial and/or in the axial direction and that the running surfaces (1.1, 1.2) are formed by a plasma layer.

7. A tappet according to any of claims 1 to 6, characterised in that the housing (1) is formed in two parts and is delimited in the axial direction by a housing bottom (2) made of a metallic or ceramic material.

## Revendications

1. Poussoir de commande de soupape pour un moteur à combustion interne, constitué par un boîtier (1) ayant sensiblement la forme d'une cloche que l'on peut enfoncer sur la tige d'une soupape, le boitier (1) étant formé, au moins dans le sens radial et du côté extérieur, d'une matière polymère et étant entouré, dans le sens radial et à un endroit au moins de sa face externe, d'une bague de guidage (3), ce poussoir étant caractérisé en ce que le boîtier (1) et la bague de guidage (3) peuvent être fabriqués indépendamment l'un de l'autre, que la bague de guidage (3) est pourvue d'une découpure située sur sa circonférence et que la bague de guidage (3) est emboîtée, sous l'effet d'une précontrainte élastique, dans une rainure de guidage (4) du boîtier (1).

2. Poussoir selon la revendication 1, caractérisé en ce que la bague de guidage (3) est formée d'une matière polymère particulièrement résistante à l'usure.

3. Poussoir selon la revendication 1, caractérisé en ce que la bague de guidage (3) est formée d'une matière métallique.

4. Poussoir selon les revendications 1 à 3, caractérisé en ce que la bague de guidage (3) est collée avec le boîtier (1).

5. Poussoir selon les revendications 1 à 4, caractérisé en ce que le boitier (1) et/ou la bague de guidage (3) sont pourvus de poches à lubrifiant s'ouvrant vers l'extérieur dans le sens radial.

6. Poussoir selon les revendications 1 à 5, caractérisé en ce que le boîtier (1) est pourvu, dans le sens radial et/ou dans le sens axial et du côté extérieur, de surfaces d'usure (1.1, 1.2) et que les surfaces d'usure (1.1, 1.2) sont formées par une couche de plasma.

7. Poussoir selon les revendications 1 à 6, caractérisé en ce que le boîtier (1) est formé de deux parties et est limité, dans le sens axial, par un fond (2) en matière métallique ou céramique.
